# EUROPÄISCHE PATENTSCHRIFT

(11) **EP 0 145 018 B1**
(45) Veröffentlichungstag und Bekanntmachung des Hinweises auf die Patenterteilung: **12.10.1988**
(21) Anmeldenummer: 84115224.2
(22) Anmeldetag: 12.12.1984
(51) Int. Cl.: A47B 97/04

(54) **Demonstrationstafel**
Blackboard
Tableau noir

(30) Priorität: 14.12.1983 DE 3345138
(43) Veröffentlichungstag der Anmeldung: 19.06.1985
(73) Patentinhaber: Neuland GmbH, Kommunikationssysteme, D-6405 Eichenzell 2 (DE)
(72) Erfinder: Neuland, Erich, D-6411 Künzell (DE)
(74) Vertreter: Schlagwein, Udo, Dipl.-Ing.

(56) Entgegenhaltungen:
- BE-A- 564 640
- DE-C- 69 988
- US-A- 3 363 871

## Beschreibung

Die Erfindung bezieht sich auf eine Demonstrationstafel mit einer oder mehreren jeweils durch eine untere, waagerechte Führungsschiene verschiebbar gehaltenen und durch eine obere Führungsschiene gegen Kippen aus ihrer senkrechten Lage gesicherten Tafelplatte, wobei die obere Führungsschiene nach oben hin die Tafelplatte mit einem solchen Spiel in senkrechter Richtung umfaßt, daß ein Ausheben der Tafelplatte aus der unteren Führungsschiene und ein erneutes Einsetzen der Tafelplatte mit ihrer Rückseite nach vorn möglich ist und wobei bei Anordnung mehrerer Tafelplatten die oberen und unteren Führungsschienen paarweise parallel hintereinander angeordnet sind. Eine solche Demonstrationstafel ist Gegenstand der US-A-3 363871.

Die vorbekannte Demonstrationstafel erlaubt es, während des Unterrichtes, auf Konferenzen oder in Seminaren zur Visualisierung mehrere Tafelflächen zu nutzen, welche erst nach Verschieben oder einem Umsetzen der Tafelplatten sichtbar werden.

Durch die BE-A-564 640 ist es auch schon bekannt, bei einer Wandtafel hinter einer schwenkbaren Tafelfläche auf ihrer Rückseite oder einer von der schwenkbaren Tafelfläche abdeckbaren Tafelfläche eine Projektionsfläche vorzusehen. Dadurch kann man ohne längere Unterbrechung eines Vortrags zur Visualisierung einen Diaprojektor oder Overhead-Projektor einsetzen. Nachteilig ist, daß diese Projektionsfläche die für eine Beschriftung zur Verfügung stehende Tafelfläche erheblich verkleinert und daß die Projektionsfläche notwendigerweise in der Ebene der Tafelfläche liegt. Dadurch kommt es zu einer erheblichen Verzerrung des projizierten Bildes, da der Projektor meist tiefer als die Projektionsfläche angeordnet werden muß.

Der Erfindung liegt die Aufgabe zugrunde, eine Demonstrationstafel der eingangs genannten Art derart mit einer Projektionsfläche zu kombinieren, daß die für eine Beschriftung nutzbare Tafelfläche nicht verkleinert wird und daß auch bei Anordnung des Projektors in geringerer Höhe als die Projektionsfläche eine verzerrungsfreie Projektion möglich ist.

Diese Aufgabe wird erfindungsgemäß dadurch gelöst, daß zwischen der oberen und unteren Führungsschiene hinter der Ebene dieser Führungsschienen, bzw. bei mehreren, paarweise parallel hintereinander angeordneten Führungsschienen hinter der Ebene der rückwärtigsten Führungsschienen eine Projektionsfläche mit ihrer Unterkante kippbar abgestützt, oberhalb der Abstützung durch eine Feder nach vorn vorgespannt und durch einen die Projektionsfläche oberhalb der Abstützung nach hinten ziehenden, verstellbaren Seilzug in einer festen Lage gehalten ist.

Durch diese Gestaltung ist die Projektionsfläche in einem Bereich angeordnet, der normalerweise bei vergleichbaren Demonstrationstafeln nicht genutzt wird. Dadurch geht für die Projektionsfläche keine nutzbare Tafelfläche verloren. Durch die kippbare Abstützung der Projektionsfläche ist es möglich, diese so weit nach vorn zu kippen, daß ihre Mittelachse zum Projektor hin weist, wodurch eine verzerrungsfreie Projektion möglich wird.

Eine vorteilhafte Ausgestaltung der Erfindung besteht darin, daß die Führungsschienen nach beiden Seiten hin die Projektionsfläche um zumindest die Breite der Tafelflächen überragen. Man kann dann die Tafelplatten wahlweise von der einen oder der anderen Seite der Projektionsfläche her über die Projektionsfläche schieben.

Konstruktiv besonders einfach ist es, wenn die Führungsschienen durch Winkelstücke abgestützt sind, welche jeweils mit einem horizontalen Schenkel durch horizontale Schlitze der Führungsschienen greifen und auf welchen die Projektionsfläche kippbar aufsteht.

Die Befestigung der erfindungsgemäßen Demonstrationstafel mit ihrer Projektionsfläche an einer Wand ist besonders einfach zu bewerkstelligen, wenn die Winkelstücke höhenverstellbar an senkrecht angeordneten Montageschienen befestigt sind.

Der Verstellmechanismus für die Projektionsfläche ist besonders einfach gestaltet, jedoch bequem und zuverlässig zu handhaben, wenn der Seilzug von einem ortsfesten Punkt nahe der Oberkante der Projektionsfläche über eine Umlenkstelle an der Rückseite der Projektionsfläche und dann nach unten zu einer Aufwickelrolle geführt ist.

Da die Projektionsfläche nur mit geringer Kraft nach vorne gedrückt werden muß, um in die gewünschte Schräglage zu gelangen, genügt es, die Aufwickelrolle durch Reibkräfte selbsthemmend auszubilden, um die Projektionsfläche in jeder beliebigen Neigung gegen die Kraft ihrer diese verschwenkenden Feder zu halten.

Konstruktiv besonders zweckmäßig ist die im Anspruch 7 angegebene Ausführungsform.

Die Erfindung läßt verschiedene Ausführungsmöglichkeiten zu. Zur Erläuterung ihres Grundprinzipes ist eine davon in der Zeichnung teilweise stark schematisch dargestellt und wird nachfolgend beschrieben. Es zeigen
Figur leinen Blick von vorne auf eine erfindungsgemäß gestaltete Demonstrationstafel,
Figur 2einen schematisch Querschnitt entlang der Linie 11 - 11 der Demonstrationstafel gemäß Figur 1,
Figur 3eine vergrößerte Querschnittsdarstellung der Demonstrationstafel gemäß den Figuren 1 und 2.

Die in der Figur 1 gezeigte Demonstrationstafel hat eine obere Führungsschiene 1 und eine untere Führungsschiene 2. Auf diesen Führungsschienen 1, 2 sind auf der linken Seite der Demonstrationstafel hintereinander Tafelplatten 3, 4, 5 und auf der rechten Seite der Demonstrationstafel Tafelplatten 6, 7, 8 ebenfalls hintereinander angeordnet. Zwischen den Tafelplatten 3 bis 8 ist eine Projektionsfläche 9 ortsfest montiert. Diese Projektionsfläche 9 ist so breit wie die einzelnen Tafelplatten 3 bis 8. Es ist deshalb möglich, jede der drei linken Tafelplatten 3, 4, 5 oder rechten Tafelplatten 6, 7, 8 vor diese Projektionsfläche 9 zu schieben. Es können deshalb jeweils entweder zwei Visualisierungsflächen der Tafelplatten und eine Projektionsfläche oder drei Visualisierungsflächen der Tafelplatten von vorne gesehen werden.

Zwecksmäßigerweise sind die einzelnen Tafelplatten unterschiedlich gestaltet. Eine Tafelplatte kann beispielsweise als Pinwand mit einer Filzbespannung ausgebildet sein. Eine andere Tafelplatte wird man möglicherweise als Magnettafel mit emaillierter Stahloberfläche, und eine dritte Tafelplatte als Schreibtafel ausbilden.

Die Figur 2 zeigt im Schnitt wiederum die drei Tafelplatten 3, 4, 5 und läßt erkennen, daß diese in oberen Führungsschienen 1, bzw. 1', 1" und unteren Führungsschienen 2, 2' bzw. 2" geführt sind. Die Führungsschienen 1, 1', 1" und 2, 2', 2" sind paarweise hintereinander angeordnet, so daß die entsprechenden Tafelplatten 3, 4, 5 hintereinander geschoben werden können. Zu erkennen ist auch in Figur 2, daß die Führungsschienen 1, 1', 1"; 2, 2', 2" jeweils durch ein Kastenprofil gebildet sind. Durch diese Kastenprofile führt ein waagerechter Schenkel 10 eines Winkelstückes 11, das an einer Montageschiene 30 höhenverstellbar befestigt ist. Hierzu ist jeweils in den Montageschienen ein Klemmstück 31 vorgesehen, welches mittels Schrauben 32, 33 mit dem Winkelstück 11 Verbindung hat. Die Montageschienen 30 ihrerseits sind an einer Wand 12 befestigt. Bei dieser Wand kann es sich um eine Zimmerwand handeln, falls die Demonstrationstafel an einer solchen Wand befestigt werden soll. Natürlich ist es auch möglich, die Demonstrationstafel als freistehende Tafel auszubilden.

In Figur 2 ist hinter der Tafelplatte 5 die bereits erwähnte Projektionsfläche 9 dargestellt. Für die Erfindung wesentlich ist, daß die einzelnen Tafelplatten 3, 4, 5 aus den Führungsschienen 1, 1', 1'', 2, 2', 2'' herausgehoben und mit ihrer Rückseite nach vorn erneut eingesetzt werden können. Dadurch können von allen Tafelplatten beide Tafelflächen für Visualisierungszwecke genutzt werden.

Die Figur 3 zeigt den konstruktiven Aufbau der Demonstrationstafel genauer. In den unteren Führungsschienen 2 ist in ihr Kastenprofil von oben her eine Lauffläche 13 eingesetzt, die zur Mitte hin erhaben ist, und auf der um horizontale Achsen 14 drehbare Laufrollen 15 der Tafelplatte 5 sich abstützen. An ihren Oberkanten haben die Tafelplatten um senkrechte Achsen 16, 17 drehbare Führungsrollen 18, 19. Wie im oberen Teil der Figur 3 zu sehen ist, stützen sich diese Führungsrollen 18, 19 seitlich an der oberen Führungsschiene 2 ab.

Figur 3 zeigt weiterhin, daß die oberen Führungsschienen 1', 1', 1" und unteren Führungsschienen 2, 2', 2" jeweils horizontale Schlitze, beispielsweise 20, 21 aufweisen. Durch diese Schlitze 20, 21 sind die horizontalen Schenkel 10 der Winkelstücke 11 geführt. Die jeweils vordersten Führungsschienen 1 ", bzw. 2" haben nur an ihrer rückwärtigen Seite Schlitze, so daß von vorne eine ununterbrochene Fläche zu sehen ist.

Die Projektionsfläche 9 ist auf Kegelspitzen 22 kippbar gelagert. Eine Blattfeder 23, welche einerseits gegen die Rückseite der Projektionsfläche anlegt, andererseits an der Wand 12 befestigt ist, drückt die Projektionsfläche 9 nach vorne von der Wand weg. Gehalten wird die Projektionsfläche durch einen Seilzug 24. Dieser ist mit einem Ende an einem Punkt 25 an der Wand 12 befestigt. Er führt dann über eine Umlenkstelle 26 an der Rückseite der Projektionsfläche 9 herunter bis zu einer Aufwickelrolle 27 unterhalb der Führungsschienen 2, 2', 2". Die Aufwickelrolle ist mittels einer Kurbel 28 zu betätigen. Durch eine Tellerfederanordnung 29 ist die Aufwickelrolle 27 so schwergängig, daß die Projektionsfläche 9 in jeder gewünschten Stellung stehenbleibt.

Dreht man an der Kurbel 28 in einer Drehrichtung, so spannt sich der Seilzug 24 und zieht die Projektionsfläche 9 gegen die Kraft der Blattfeder 23 näher an die Wand 12 heran. Dreht man an der Kurbel 28 in umgekehrter Richtung, so lockert sich der Seilzug 24, was zur Folge hat, daß die Blattfeder 23 die Projektionsfläche 9 weiter von der Wand 12 wegdrücken kann und die Projektionsfläche 9 deshalb auf den Kegelspitzen 22 nach vorne kippt. Zu beachten ist natürlich, daß die Projektionsfläche weitgehend in eine senkrechte Position gebracht werden muß, damit die jeweils hinterste Tafelplatte 5 bzw. 8 vor diese Projektionsfläche 9 geschoben werden kann.

Die Aufwickelrolle 27 ist in einer der Montageschienen 27 gelagert, die zu diesem Zweck etwas weiter nach unten reicht, als die anderen Montageschienen. Weiterhin ist der Seilzug 24 in dieser Montageschiene geführt. Auch die Blattfeder 23 wird vorteilhafterweise in der Montageschiene befestigt.

## Patentansprüche

1. Demonstrationstafel mit einer oder mehreren jeweils durch eine untere, waagerechte Führungsschiene (2) verschiebbar gehaltenen und durch eine obere Führungsschiene (1) gegen Kippen aus ihrer senkrechten Lage gesicherten Tafelplatte (3 - 8), wobei die obere

Führungsschiene (1) nach oben hin die Tafelplatte (3 - 8) mit einem solchen Spiel in senkrechter Richtung umfaßt, daß ein Ausheben der Tafelplatte (3 - 8) aus der unteren Führungsschiene (2) und ein erneutes Einsetzen der Tafelplatte (3 - 8) mit ihrer Rückseite nach vorn möglich ist und wobei bei Anordnung mehrerer Tafelplatten (3, 8) die oberen und unter en Führungsschienen (1, 1', 1"; 2, 2', 2") paarweise parallel hintereinander angeordnet sind, dadurch gekennzeichnet, daß zwischen der oberen und unteren Führungsschiene (1, 2) hinter der Ebene dieser Führungsschienen (1, 2), bzw. bei mehreren, paarweise parallel hintereinander angeordneten Führungsschienen (1, 1', 1"; 2, 2', 2") hinter der Ebene der rückwärtigsten Führungsschienen (1, 2) eine Projektionsfläche (9) mit ihrer Unterkante kippbar abgestützt, oberhalb der Abstützung durch eine Feder (23) nach vorn vorgespannt und durch einen die Projektionsfläche (9) oberhalb der Abstützung nach hinten ziehenden, verstellbaren Seilzug (24) in einer festen Lage gehalten ist.

2. Demonstrationstafel nach Anspruch 1, dadurch gekennzeichnet, daß die Führungsschienen (1, 2) nach beiden Seiten hin die Projektionsfläche (9) um zumindest die Breite der Tafelplatten (3 - 8) überragen.

3. Demonstrationstafel nach den Ansprüchen 1 oder 2, dadurch gekennzeichnet, daß die Führungsschienen (1, 2) durch Winkelstücke (11) abgestützt sind, welche jeweils mit einem horizontalen Schenkel (10) durch horizontale Schlitze (20) der Führungsschienen (1, 2) greifen und auf welchen die Projektionsfläche (9) kippbar aufsteht.

4. Demonstrationstafel nach Anspruch 1 oder einem der folgenden, dadurch gekennzeichnet, daß die Winkelstücke (11) höhenverstellbar an senkrecht angeordneten Montageschienen (30) befestigt sind.

5. Demonstrationstafel nach Anspruch 1 oder einem der folgenden, dadurch gekennzeichnet, daß der Seilzug (24) von einem ortsfesten Punkt (25) nahe der Oberkante der Projektionsfläche (9) über eine Umlenkstelle (26) an der Rückseite der Projektionsfläche (9) und dann nach unten zu einer Aufwickelrolle (27) geführt ist.

6. Demonstrationstafel nach Anspruch 1 oder einem der folgenden, dadurch gekennzeichnet, daß die Aufwickelrolle (27) durch Reibkräfte selbsthemmend ist und die Projektionsfläche (9) in jeder beliebigen Neigung gegen die Kraft ihrer diese verschwenkenden Feder (23) hält.

7. Demonstrationstafel nach Anspruch 1 oder einem der folgenden, dadurch gekennzeichnet, daß der Seilzug (24) durch eine als Kastenprofil ausgebildete Montageschiene (30) verläuft und daß an dieser Montageschiene (30) gleichzeitig die Aufwickelrolle (27) gelagert ist.

## Claims

1. Blackboard with one or more boards (3 - 8) which can be slid respectively in a tower, horizontat guide rail (2) and which are safeguarded against tilting out of their vertical position by means of an upper guide rail (1), whereby the upper guide rail (1) clasps the board (3 - 8) upwards with such a free travel in vertical direction, that it is possible to lift the board (3 - 8) out of the lower guide rail (2) and to once again use it with its back to the front, and whereby the upper and lower guide rails (1, 1', 1"; 2, 2', 2") are arranged parallel in pairs behind each other if several boards are arranged, characterized in that between the upper and lower guide rail (1, 2) behind the plane of these guide rails (1, 2) or, if several guide rails (1, 1', 1"; 2, 2', 2") are arranged parallel in pairs behind each other, behind the plane of the rearmost guide rails (1, 2) a projection screen (9) is supported so that it can be tilted on its lower edge, pre-stressed to the front above the support by means of a spring (23) and held in a fixed position by means of an adjustable cable (24) which pulls the projection screen (9) backwards above the support

2. Blackboard according to claim 1, characterized in that the guide rails (1, 2) project the projection screen (9) at both sides by at least the breadth of the boards (3 - 8).

3. Blackboard according to claim 1 or 2, characterized in that the guide rails (1, 2) are supported by bent levers (11) each of which reaches with a horizontal arm (10) through horizontal slots (20) of the guide rails (1, 2) and on which the projektion screen (9) is supported so that it can be tilted.

4. Blackboard according to claim 1 or one of the following claims, characterized in that the bent levers (11) are mounted on vertically arranged mounting rails (30) in such a manner that they can be adjusted in their height.

5. Blackboard according to claim 1 or one of the following claims, characterized in that the cable (24) leads from a stationary point (25) near the upper edge of the projection screen (9) over a deflection pulley (26) on the back of the projection screen (9) and then downwards to a winding roll (27).

6. Blackboard according to claim 1 or one of the following claims, characterized in that, due to frictional forces, the winding roll (27) is selfretaining and holds the projection screen (9) in any wanted inclination against the force of its spring (23) which pivots the projection screen (9).

7. Blackboard according to claim 1 or one of the following claims, characterized in that the cable (24) leads through one mounting rail (30) formed as a hollow profile and that the winding roll (27) is also arranged on this mounting rail (30).

## Revendications

1. Tableau noir comprenant une ou plusieurs plaques (3 - 8) montées chacune coulissantes par un rail de guidage (2) inférieur, horizontal et protégées par un rail de guidage supérieur (1) à l'égard d'un basculement à partir de leur position verticale, le rail de guidage supérieur (1) enserrant les plaques (3 - 8) vers le haut avec un jeu tel en direction verticale qu'un levage des plaques (3 - 8) hors des rails de guides inférieurs (2) est possible ainsi qu'un nouveau positionnement des plaques (3 - 8) avec l'arrière vers l'avant, et dans lequel lors de la disposition de plusieurs plaques (3 - 8) les rails de guidage supérieurs et inférieurs (1,1', 1"; 2, 2', 2") sont disposés l'un derrière l'autre parallèles deux à deux, caractérisé en ce que entre le rail de guidage supérieur et inférieur (1, 2) derrière le plan de ces rails de guidage (1,2), respectivement derrière le plan des rails de guidage (1, 2) les plus en arrière dans le cas de plusieurs rails de guidage (1,1', 1" ; 2, 2', 2") disposés l'un derrière l'autre parallèles deux à deux, est appuyée une surface de projection (9) pouvant basculer sur son chant inférieur, qui est mise en tension vers l'avant au-dessus de l'appui par un ressort (23) et qui est maintenu dans une position fixe par un tirant à câble (24) pouvant déplacer la surface de projection (9) au-dessus de l'appui en la tirant vers l'arrière.

2. Tableau noir selon la revendication 1, caractérisé en ce que les rails de guidage (1, 2) dépassent des deux côtés la surface de projection (9) d'au moins la largeur des plaques (3 - 8).

3. Tableau noir selon la revendication 1 ou 2, caractérisé en ce que les rails de guidage (1, 2) sont supportés par des raccords coudés (11), qui viennent en prise à chaque fois par une traverse (10) au travers d'une lumière horizontale (20) des rails de guidages (1, 2) et sur laquelle est montée basculante la surface de projection (9).

4. Tableau noir selon la revendication 1 ou l'une des suivantes, caractérisé en ce que les pièces coudées (11) sont fixées déplaçables en hauteur sur des rails de montage (30) disposés verticalement.

5. Tableau noir selon la revendication 1 ou l'une des suivantes, caractérisé en ce que le tirant à câble (24) est guidé à partir d'un point fixe (25) à proximité du chant supérieur de la surface de projection (9) par une position de renvoi (26) sur la face arrière de la surface de projection (9) puis ensuite vers le bas jusqu à un tambour d'enroulement (27).

6. Tableau noir selon la revendication 1 ou l'une des suivantes, caractérisé en ce que le tambour d'enroulement (27) est autobloquant par des forces de friction et qu'il maintient la surface de projection (9) dans chaque inclinaison souhaitée contre la force de son ressort (23) qui la fait basculer.

7. Tableau noir selon la revendication 1 ou l'une des suivantes, caractérisé en ce que le tirant à câble (24) s'étend au travers d'un rail de montage (30) conformé en profil de caisson et que conjointement le tambour d'enroulement (27) est logé sur ce rail de montage.
